# EUROPÄISCHE PATENTSCHRIFT

(11) **EP 1 327 740 B1**
(45) Veröffentlichungstag und Bekanntmachung des Hinweises auf die Patenterteilung: **25.05.2005**
(21) Anmeldenummer: 03000324.8
(22) Anmeldetag: 09.01.2003
(51) Int. Cl.: E06B 5/16, E06B 3/92

(54) **Staffeltor**
Telescopic door
Porte télescopique

(30) Priorität: 12.01.2002 DE 20200428 U
(43) Veröffentlichungstag der Anmeldung: 16.07.2003
(73) Patentinhaber: BS Brandschutztore GmbH & Co. KG, 49762 Lathen (DE)
(72) Erfinder: Jansen, Ludwig, 26903 Surwald (DE)
(74) Vertreter: Busse, Dietrich, Dipl.-Ing.

(56) Entgegenhaltungen:
- DE-C- 422 251
- NL-C- 1 013 381

## Beschreibung

Die Erfindung betrifft ein Staffeltor, insbesondere in Form eines Brandschutztores, gemäß dem Oberbegriff des Anspruchs 1.

Bekannte Staffeltore (DE-PS- 422 251) weisen als Torfelder mittels eines Hubantriebes bewegbare und aus einer oberen Öffnungsstellung in eine untere Schließstellung teleskopartig verlagerbare Plattenelemente auf, die im seitlichen Randbereich einer Durchgangsöffnung durch eine jeweilige Stützbaugruppe geführt sind. Die relativ zueinander verlagerbaren Plattenelemente bilden in ihren jeweiligen Überdeckungsbereichen und zu den randseitigen Stützbaugruppen hin Bewegungsspalten, die die Brandsicherheit im Bereich derartiger Tore beeinflussen.

Die Erfindung befaßt sich dem Problem, ein Staffeltor zu schaffen, das mit geringem technischen Aufwand ein in Schließstellung weitgehend zuverlässig feuerdichtes System bildet und auch im seitlichen Randbereich seiner Plattenelemente bei verbesserter Stabilität eine Abstützung mit erhöhter Brandsicherheit aufweist.

Die Erfindung löst dieses Problem durch ein als doppelwandiges Brandschutztor ausgebildetes Staffeltor mit den Merkmalen des Anspruchs 1. Hinsichtlich weiterer Ausgestaltungen wird auf die Ansprüche 2 bis 10 verwiesen.

Das Staffeltor ist zur Erfüllung der für Brandschutztore geforderten Sicherheitsmerkmale als eine funktionale Einheit aufgebaut, bei der sowohl im Spaltenbereich zwischen den randseitigen Rahmenprofile und den aufliegenden Wandplatten als auch zwischen diesen Wanplatten in ihren Überdeckungsbereichen jeweilige Dämmaterialien versehen sind, die in Schließstellung des Staffeltores gleichzeitig wirksam sind. Damit wird eine Funktionseinheit geschaffen, die unter Vermeidung von Wärmebrücken einen optimalen Schall- und Wärmeschutz sowie eine hohe Durchschlagsfestigkeit im Brandfalle gewährleistet. Das System mit den an die Einbaubedingungen angepaßten Dämmaterialien im Bereich der Rahmenprofile und der Wandplatten ist in sich geschlossen, so daß Wärme-, Luft- und Schalldurchlässe vermieden sind und auch der obenliegende Hubantrieb durch eine gekapselte Einbaulage geschützt ist.

Der im wesentlichen symmetrische Aufbau des Staffeltores ermöglicht auch für große Spannweiten und Durchgangsöffnungen ein weitgehend unabhängig von dem zu verschließenden Bauwerk konzipierbares und einfach installierbares System, dessen eigenständige Konstruktionsteile mit geringem Aufwand an weitgehend beliebige Kundenanforderungen anpaßbar sind. Die Torfelder sind dabei zweilagig aus parallelen Wandelementen aufgebaut, an denen oberseitige Querstege als Mitnehmer beim Öffnungshub vorgesehen sind, wobei gleichzeitig eine stabile Lagerung und Führung im Bereich der seitlichen Rahmenprofile erreicht ist. Die einzelnen Torfelder sind einfach herstellbar und erfordern keine zusätzlichen Bauteile wie Laufrollen o. dgl. Stützteile, so daß bei geringem Gewicht positionsgenaue Führungen im Bereich der Rahmenprofile und hohe Geschwindigkeiten bei der Auf- bzw. Abbewegung des Staffeltores erreichbar sind. In der Schließstellung greifen die Wandplatten des Tores bereichsweise ineinander, daß ein auch gegen Winddruck o. dgl. flächige Belastungen stabiles, in sich steifes System gebildet ist und dieses insgesamt die Brandschutzanforderungen erfüllt.

Weitere Einzelheiten und vorteilhafte Wirkungen der Erfindung ergeben sich aus der nachfolgenden Beschreibung und den Zeichnungen, in denen zwei Ausführungsbeispiele des Gegenstands der Erfindung näher veranschaulicht sind. In der Zeichnung zeigen:
- Fig. 1: eine Vorderansicht des in Schließstellung befindlichen Staffeltors mit einem oberen Antrieb,
- Fig. 2: eine Prinzipdarstellung eines der beiden die Torfelder des Staffeltores randseitig aufnehmenden Rahmenprofile,
- Fig. 3: eine Querschnittsdarstellung des Staffeltores gemäß einer Linie III-III in Fig. 1,
- Fig. 4: eine Querschnittsdarstellung ähnlich Fig. 3 mit dem eine größere Anzahl von Torfeldern aufweisenden Staffeltor erhöhter Brandsicherheit,
- Fig. 5 und Fig. 6: jeweilige Ausschnittsdarstellungen im Bereich der Rahmenprofile mit unterschiedlichen Anordnungen von Dämmaterialien gemäß einer Linie V-V in Fig. 1, und
- Fig. 7 u. Fig. 8: jeweilige Ausschnittsdarstellung im Verbindungsbereich der Plattenelemente mit im Bewegungsspalt vorgesehenen Dämmaterialien gemäß einem Pfeil VII in Fig. 3.

In Fig. 1 ist ein insgesamt mit 1 bezeichnetes Staffeltor in Schließstellung dargestellt, das aus mehreren jeweils mit 2 bezeichneten Torfeldern besteht. Diese Torfelder 2 sind mittels eines Hubantriebes 3 nahe einem oberen Randbereich einer Durchgangsöffnung in einer geschachtelten Öffnungsstellung (Fig. 3 und 4, dünne Liniendarstellung) festlegbar. Mittels des Hubantriebes 3 sind die Torfelder 2 durch eine mit einem Pfeil A veranschaulichte Absenkbewegung teleskopartig in die untere Schließstellung verlagerbar, wie dies die geschnittene Darstellung der in Schließstellung befindlichen Torfelder 2 in Fig. 3 und 4 zeigt.

Die Torfelder 2 bestehen jeweils aus zwei oberseitig durch Querstege 4 verbundenen Wandplatten 6 und 7, die mit einem entsprechend der Anzahl der Torfelder gestuftem Abstand B, B', B" bzw. B"' jeweils einen nach unten offenen Innenraum 5 begrenzen. Die Wandplatten 6, 7 sind mit ihren seitlichen Randbereichen in der Schließstellung auf die Durchgangsöffnung begrenzenden Rahmenprofilen 8, 9 (Fig. 1) abgestützt, von denen eines 8 in Fig. 2 in Einzeldarstellung veranschaulicht ist. Die Torfelder 2 sind nach Art einer teleskopartigen Torblattstaffel verbunden, wobei mehrere Haltegurte 10 am unteren Torfeld 2' (Fig. 1) an einem jeweiligen Tragteil 10' angreifen und mittels einer oberen Antriebswelle 3' des Hubantriebes 3 eine Hubbewegung entgegen Pfeil A ausführbar ist. Dabei werden die Torfelder 2 ineinander geschachtelt und die einen Abstand E (Fig. 1) aufweisenden Querstege 4 nehmen in Öffnungsstellung eine mit 4' bezeichnete Hintereinanderlage ein.

Das erfindungsgemäße Staffeltor 1 weist entsprechend der Öffnungshöhe mehrere teleskopartig verlagerbare Torfelder 2 auf, die in Schließstellung im Bereich der randseitigen Rahmenprofile 8, 9 als integraler Teil einer Brandschutzeinheit in Verbindungseingriff abgestützt sind. Dabei sind sowohl im Spaltbereich zu den aufliegenden Wandplatten 6 und 7 hin als auch zwischen den Torfeldern 2 jeweilige Dämmaterialien zu einer funktionalen Einheit als komplex wirksamer Dämmverschluß verbunden, so daß bei verbesserter Stabilität mit den ineinandergreifenden Profilbereichen eine hohe Brandsicherheit erreicht ist und das System ohne Kältebrücken auch eine gute Wärme- und Schalldichte aufweist.

Die Seitenansicht gemäß Fig. 2 verdeutlicht, daß die in Einbaulage gegenüberliegend einer Quermittelebene C (Fig. 1) des Staffeltores 1 angeordneten Rahmenprofile 8 und 9 mit jeweiligen stufenförmig angeordneten Seitenstützen 11 versehen sind, auf denen stirnseitig die Wandplatten 6, 7 in Schließstellung des Brandschutztores (Fig. 3, Fig. 4) abgestützt sind. In Zusammenschau mit den Schnittdarstellungen gemäß Fig. 5 bis 8 wird deutlich, daß die Brandschutzeinheit als Dämmverschluß sowohl im Bereich der Rahmenprofile 8, 9 als auch zwischen den Torfeldern 2 bzw. 2' jeweilige feuerfeste Streifendichtungen 12, 13 aufweist, mit denen insgesamt eine Labyrinthdichtung gebildet wird.

Die Schnittdarstellungen gemäß Fig. 5 und 6 zeigen die Ausbildung der Rahmenprofile 8 bzw. 9 als spiegelbildlich zur Mittellängsebene M des Tores 2 aufgebaute Baugruppe, die zumindest eine äußere querverlaufende Dämmplatte 14 (Fig. 6) bzw. 14 und 15 (Fig. 5) aufweist. Diese Platten sind als Dämmverschluß zur Durchgangsöffnung außenseitig mit den jeweiligen Seitenstützen 11 verbunden. Die Seitenstützen 11 bilden ihrerseits mit horizontalen Auflagestegen 11' (Fig. 7, 8) und den äußeren Vertikalstreben 16 ein geschlossenes und stabiles Stützgestell.

Mit dieser konstruktiven Gestaltung weisen die Rahmenprofile 8, 9 jeweils ein für den Branschutz wirksames Aufnahmeprofil nach Art einer Brandschutzmulde 17 auf, in die die seitlichen Randbereiche der Wandelemente 6, 7 in der Schließstellung eingreifen (Fig. 5, Fig. 6). In diesen Brandschutzmulden 17 werden die jeweils stirnseitig an den Wandelementen 6, 7 befindlichen Streifendichtungen 12 beim Schließen des Tores 1 positioniert, so daß mit den unter Wärmeeinfluß bei hohen Temperaturen aufquellenden Dichtungen 12 im Brandfalle ein weitgehend luftdichter Verschluß des Spaltbereiches erreicht wird und ein Flammendurchtritt vermieden ist und damit das System in seiner feuerhemmenden Wirkung verbessert wird.

In Fig. 7 und 8 sind vorteilhafte Anordnungen der bereichsweise mit den Brandschutzmulden 17 und den Streifendichtungen 12 zusammenwirkenden Streifenmaterialien 13 im Bereich der parallel zur Längsmittelebene M verlaufenden Wandelemente 6, 6' dargestellt, wobei sich diese Anordnung spiegelbildlich im Bereich des jeweiligen Wandelements 7 wiederholt. Dabei weisen die Wandelemente 6, 6' im Bereich ihrer in Schließstellung teleskopartig in Eingriffstellung verbleibenden Längsrandbereiche eine das feuerfeste und bei Wärmeeinfluß aufquellende Dämmaterial in Form der Streifendichtung 13 aufnehmende Labyrinthprofilierung D auf.

Diese Profilierung D ist von jeweiligen L-förmig abgekanteten Längsstreben 19, 20 gebildet, die am jeweiligen Unter- bzw. Oberlängsrand 21, 22 der benachbarten Wandplatten 6, 6' festgelegt sind. Die Längsstreben 19, 20 weisen jeweils einen freien Schenkel 23, 24 auf, die in Schließstellung der Torfelder 2 einander gegenüberliegen und damit das Labyrinthprofil D definieren, das gleichzeitige eine wärme- und schallisolierende Wirkung für das Tor 1 in der Schließstellung entfaltet. Diese Brandschutztore 1 sind bis zu einer Länge von 8500 mm und einer Höhe von 5500 mm herstellbar, wobei trotz Leichtbauweise der Torfelder 2 deren Brandsicherheit gewährleistet ist und auch der Antrieb 3 eine gekapselte Einbaulage aufweist. Damit ist dieses Tor-System auch für großflächige Bauwerke, insbesondere Industriehallen, einsetzbar.

In Fig. 7 sind für eine zumindest 90-Minuten brandfeste Ausführung der Torfelder mehrere der Streifendichtungen 13 an den Längsstreben 19 und 20 angeordnet, während in Fig. 8 eine Ausführungsform gezeigt ist, bei der je Längsstrebe 19, 20 nur eine Streifendichtung 13 vorgesehen ist, so daß diese Einheit den für eine zumindest 30-minütige Belastung vorgesehenen Brandschutzanforderungen standhält.

Eine weitere Verbesserung des Feuerwiderstandes im Bereich der als erweiterbare Baugruppe konzipierten Rahmenprofile 8 und 9 wird dadurch erreicht, daß der in Fig. 5 und 6 dargestellte Bereich mit den Dämmplatten 14 und 15 mit zusätzlichen feuerfesten Teilen versehen ist. Das als vorgefertigtes Bauteil lieferbare Rahmenprofil 8 bzw. 9 ist dabei im Bereich seines die jeweiligen Seitenstützen 11 und Vertikalstreben 16 aufweisenden Gestells mit zusätzlichen Dämmaterialien, beispielsweise in Form von Silikatbrandschutzplatten versehen, mit denen die Freiräume des Gestells vollständig ausgefüllt und feuerhemmend abgedeckt sind. Diese Plattenbauteile können zusätzlich durch eine außenseitige Metallverkleidung in ihrer Feuerfestigkeit verbessert sein.

Die an einer die Durchgangsöffnung begrenzenden Wandung 25 mittels jeweiliger Haltewinkel 26 fixierten Rahmenprofile 8, 9 weisen in zweckmäßiger Ausführung jeweilige Gipskartonplatten im Bereich der Dämmplatte 14, 15 auf. Diese sind durch eine 1,5 mm-Stahlblechplatte 27, 27' abgedeckt, die auch die schmalen Seitenflächen erfaßt und damit die Dämmplatten 14, 15 so umschließt, daß diese in Einbaulage (Fig. 5) eine komplett abgedeckte Einheit bilden. Damit ist auch in der Brandschutzmulde 17 durch das hier verlaufende, verzinkte Stahlblech 27" der Feuerwiderstand zuverlässig gewährleistet.

Im Bereich der Seitenstützen 11 und der Vertikalstrebe 16 sind jeweilige in unterschiedlicher Dicke einsetzbare Silikatbrandschutzplatten 29, 30 (Fig. 5) vorgesehen, die über jeweilige Gipskartonplatten 28 als Abdeckung verlaufen. Damit weist auch dieser exponierte Bereich der Rahmenprofile 8, 9 einen hinreichenden Feuerwiderstand auf. Es versteht sich, daß auch die Wandelemente 6 und 7 eine hohe Brandsicherheit gewährleisten, wobei diese über ihrem die Leichtbauweise gewährleistenden Innenmaterial insbesondere eine 0,75 mm-Stahlblechverkleidung 31 aufweisen können und an den stirnseitigen Enden im Bereich der Brandschutzmulde 17 jeweilige als U-Profil ausgebildete Metallkappen 32 eine der Entflammbarkeit entgegenwirkende Sicherung bilden.

## Patentansprüche

1. Staffeltor, insbesondere Brandschutztor, mit mehreren durch einen Hubantrieb (3) nahe einem oberen Randbereich einer Durchgangsöffnung in Öffnungsstellung festlegbaren und durch eine Absenkbewegung (Pfeil A) teleskopartig in eine untere Schließstellung verlagerbaren Torfeldern (2, 2'), **dadurch gekennzeichnet, daß** die Torfelder jeweils aus zwei oberseitig durch Querstege (4) verbundenen und mit Abstand (B; B'; B") einen nach unten offenen Innenraum (5) begrenzenden Wandplatten (6, 7; 6') bestehen, deren jeweilige seitliche Randbereiche in Schließstellung auf die Durchgangsöffnung begrenzenden Rahmenprofilen (8, 9) abgestützt sind, und daß das Staffeltor eine Brandschutzbaueinheit aufweist, wobei die Rahmenprofile (8, 9) als integrale Teile der Brandschutzbaueinheit ausgebildet sind, die im Spaltenbereich zu den aufliegenden Wandplatten (6, 7) hin mit einem in Schließstellung wirksamen Dämmverschluß (12, 17) versehen ist, der mit zwischen den Torfeldern (2) verlaufendem Dämmaterial (D, 13) eine funktionale Einheit bildet.

2. Staffeltor nach Anspruch 1, **dadurch gekennzeichnet, daß** die gegenüberliegend einer Quermittelebene (C) des Staffeltores (1) an einer Wandung (25) abgestützten Rahmprofile (8, 9) mit jeweiligen Seitenstützen (11) für die Wandplatten (6, 7) versehen sind.

3. Staffeltor nach Anspruch 1 oder 2, **dadurch gekennzeichnet, daß** die Brandschutzeinheit als Dämmaterial sowohl im Bereich einer vom jeweiligen Rahmenprofil (8, 9) gebildeten Brandschutzmulde (17) als auch zwischen den Torfeldern (2) jeweilige feuerfeste Streifendichtungen (12, 13) aufweist.

4. Staffeltor nach einem der Ansprüche 1 bis 3, **dadurch gekennzeichnet, daß** die jeweils spiegelbildlich zur Mittellängsebene (M) des Tores (2) aufgebauten Rahmenprofile (8, 9) zumindest eine äußere querverlaufende Dämmplatte (14, 15) als Dämmverschluß zur Durchgangsöffnung aufweisen und damit in Schließstellung die seitlichen Randbereiche der Wandelemente (6, 7) in ein jeweiliges als Brandschutzmulde (17) wirksames U-förmig geschossenes Aufnahmeprofil eingreifen.

5. Staffeltor nach einem der Ansprüche 1 bis 4, **dadurch gekennzeichnet, daß** die Wandelemente (6, 7) im Bereich ihrer in Schließstellung teleskopartig in Eingriffsverbindung verbleibenden Längsrandbereiche mit einer das feuerfeste Dämmaterial (13) aufnehmenden Labyrinthprofilierung (D) versehen sind.

6. Staffeltor nach einem der Ansprüche 1 bis 5, **dadurch gekennzeichnet, daß** die Labyrinthprofilierung (D) von jeweiligen L-förmigen Längsstreben (19, 20) gebildet ist, die am Unter- bzw. Oberlängsrand (21, 22) der benachbarten Wandplatten (6, 6') festgelegt sind, derart, daß in Schließstellung der Torfelder (2) jeweilige freie Schenkel (23, 24) der Längsstreben (19, 20) einander hintergreifen.

7. Staffeltor nach Anspruch 6, **dadurch gekennzeichnet, daß** die kurzen Schenkel (23, 24) der L-förmigen Längsstreben (19, 20) mit mehreren der Streifendichtungen (13) versehen sind.

8. Staffeltor nach einem der Ansprüche 1 bis 7, **dadurch gekennzeichnet, daß** im Bereich der Rahmenprofile (8, 9) mehrere zu dem Dämmverschluß verklebte Dämmplatten (14, 15, 28) vorgesehen sind.

9. Staffeltor nach einem der Ansprüche 1 bis 8, **dadurch gekennzeichnet, daß** die Rahmenprofile (8, 9) und/oder die Dämmplatten (14, 15, 28) zumindest bereichsweise mit einer äußeren Silikatbrandschutzplatte (29, 30) abgedeckt sind.

10. Staffeltor nach einem der Ansprüche 1 bis 9, **dadurch gekennzeichnet, daß** die Torfelder (2) im Bereich der Wandelemente (6, 7) und der randseitigen Rahmenprofile (8, 9) so gedämmt sind, daß das Tor (1) als Brandschutzbaueinheit eine Feuerfestigkeit von 10 bis 120 Minuten, vorzugsweise 30 oder 90 Minuten, aufweist.

## Claims

1. A stepped door, in particular a fire-protection door, with several door sections (2, 2') capable of being located in an open position close to an upper edge region of a passage opening by means of a lift drive (3) and displaceable in a telescopic manner into a lower closed position by means of a lowering motion (arrow A), **characterised in that** the door sections each consist of two wall panels (6, 7; 6') connected at the upper side by crosspieces (4) and bounding, with a clearance (B; B'; B"), an intemal space (5) open in the downward direction, the respective lateral edge zones of said wall panels being supported in the closed position on frame profiles (8, 9) bounding the passage opening, and that the stepped door has a fire-protection structural unit, whereby the frame profiles (8, 9) are designed as integral parts of the fire-protection structural unit, which is provided in the gap region towards the supported wall panels (6, 7) with an insulating seal (12, 17) acting in the closed position, which forms a functional unit with insulating material (D, 13) running between the door sections (2).

2. The stepped door according to claim 1, **characterised in that** the frame profiles (8,9) supported on a wall (25) opposite a transverse central plane (C) of the stepped door (1) are provided with respective lateral supports (11) for the wall panels (6, 7).

3. The stepped door according to claim 1 or 2, **characterised in that** the fire-protection unit has, as an insulating material, respective fireproof strip seals (12, 13) both in the area of a fire-protection trough (17) formed by the respective frame profile (8, 9) as well as between the door sections (2).

4. The stepped door according to any one of claims 1 to 3, **characterised in that** the frame profiles (8, 9) each assembled mirror-inverted to the central longitudinal plane (M) of the gate (2) have at least one external crosswise-running insulating board (14, 15) as an insulating seal for the passage opening and therefore, in the closed position, the lateral edge zones of the wall elements (6, 7) engage in a respective receiving profile closed in a U-shape acting as a fire-protection trough (17).

5. The stepped door according to any one of claims 1 to 4, **characterised in that** the wall elements (6, 7) are provided, in the area of their longitudinal edge zones remaining telescope-like in an engaged connection in the closed position, with labyrinth profiling (D) accommodating the fireproof insulating material (13).

6. The stepped door according to any one of claims 1 to 5, **characterised in that** the labyrinth profiling (D) is formed by respective L-shaped longitudinal struts (19, 20), which are fixed at the lower and upper longitudinal edge (21, 22) of the neighbouring wall panels (6, 6'), in such a way that, in the closed position of the door sections (2), respective free legs (23, 24) of the longitudinal struts (19, 20) engage behind one another.

7. The stepped door according to claim 6, **characterised in that** the short legs (23, 24) of the L-shaped longitudinal struts (19, 20) are provided with several of the strip seals (13).

8. The stepped door according to any one of claims 1 to 7, **characterised in that** several insulating boards (14, 15, 28) glued to the insulating seal are provided in the region of the frame profiles (8, 9).

9. The stepped door according to any one of daims 1 to 8, **characterised in that** the frame profiles (8, 9) and/or the insulating boards (14, 15, 28) are covered at least in sections by an external silicate fire-protection sheet (29, 30).

10. The stepped door according to any one of claims 1 to 9, **characterised in that** the door sections (2) are insulated in the region of the wall elements (6, 7) and the edge-side frame profiles (8, 9) in such a way that the gate (1) as a fire-protection structural unit has a fire resistance of 10 to 120 minutes, preferably 30 or 90 minutes.

## Revendications

1. Porte télescopique, notamment porte coupe-feu, avec plusieurs panneaux de porte (2, 2') pouvant être, par un entraînement de levage (3), immobilisés en position ouverte à proximité d'une région de bord supérieur d'une ouverture de passage et, par un mouvement d'abaissement (flèche A), déplacés télescopiquement dans une position fermée inférieure, **caractérisée en ce que** les panneaux de porte sont chacun constitués de deux plaques de paroi (6, 7 ; 6') reliées sur le côté supérieur par des entretoises transversales (4) et délimitant à distance (B ; B' ; B'') un espace intérieur (5) ouvert vers le bas, plaques dont les régions de bords latéraux respectives sont soutenues en position fermée sur des profilés de châssis (8, 9) délimitant l'ouverture de passage, et **en ce que** la porte télescopique présente un ensemble de construction coupe-feu, les profilés de châssis (8, 9) étant conçus comme parties intégrantes de l'ensemble de construction coupe-feu, qui est pourvu dans la région d'interstice, en direction des plaques de paroi (6, 7) reposant dessus, d'une fermeture isolante (12, 17) active en position fermée, qui constitue un ensemble fonctionnel avec du matériau isolant (D, 13) s'étendant entre les panneaux de porte (2).

2. Porte télescopique selon la revendication 1, **caractérisée en ce que** les profilés de châssis (8, 9), appuyés contre une cloison (25) en vis-à-vis d'un plan médian transversal (C) de la porte télescopique (1), sont pourvus de soutiens latéraux respectifs (11) pour les plaques de paroi (6, 7).

3. Porte télescopique selon la revendication 1 ou 2, **caractérisée en ce que** l'ensemble de construction coupe-feu présente comme matériau isolant, tant dans la région d'une cavité coupe-feu (17) formée par le profilé de châssis respectif (8, 9) qu'entre les panneaux de porte (2), des bandes d'étanchéité ignifuges respectives (12, 13).

4. Porte télescopique selon l'une quelconque des revendications 1 à 3, **caractérisée en ce que** les profilés de châssis (8, 9), respectivement construits symétriquement au plan médian longitudinal (M) de la porte (1), présentent au moins une plaque isolante extérieure (14, 15, s'étendant transversalement, comme fermeture isolante vers l'ouverture de passage, et engagent ainsi en position fermée les régions de bords latéraux des éléments de paroi (6, 7) dans un profilé récepteur respectif, fermé en forme de U, qui joue le rôle de cavité coupe-feu (17).

5. Porte télescopique selon l'une quelconque des revendications 1 à 4, **caractérisée en ce que** les éléments de paroi (6, 7) sont pourvus, dans la zone de leurs régions de bords longitudinaux restant en liaison d'engagement de manière télescopique en position fermée, d'un profilage en labyrinthe (D) recevant le matériau isolant ignifuge (13).

6. Porte télescopique selon l'une quelconque des revendications 1 à 5, **caractérisée en ce que** le profilage en labyrinthe (D) est formé par des entretoises longitudinales respectives (19, 20) en forme de L, qui sont fixées en position sur le bord longitudinal inférieur ou respectivement supérieur (21, 22) des plaques de paroi voisines (6, 6'), de telle sorte qu'en position fermée des panneaux de porte (2), des branches libres respectives (23, 24) des entretoises longitudinales (19, 20) s'engagent mutuellement en prise arrière.

7. Porte télescopique selon la revendication 6, **caractérisée en ce que** les branches courtes (23, 24) des entretoises longitudinales (19, 20) en forme de L sont pourvues de plusieurs des bandes d'étanchéité (13).

8. Porte télescopique selon l'une quelconque des revendications 1 à 7, **caractérisée en ce que** plusieurs plaques isolantes (14, 15, 28) assemblées par collage pour former la fermeture isolante sont prévues dans la région des profilés de châssis (8, 9).

9. Porte télescopique selon l'une quelconque des revendications 1 à 8, **caractérisée en ce que** les profilés de châssis (8, 9) et/ou les plaques isolantes (14, 15, 28) sont recouvertes au moins sectoriellement par une plaque coupe-feu extérieure (29, 30) en silicate.

10. Porte télescopique selon l'une des revendications 1 à 9, **caractérisée en ce que** les panneaux de porte (2) sont, dans la région des éléments de paroi (6, 7) et des profilés de châssis (8, 9) périphériques, isolés de telle sorte que la porte (1) présente, en tant qu'ensemble de construction coupe-feu, une résistance au feu de 10 à 120 minutes, de préférence de 30 ou 90 minutes.
